# FASCICULE DE BREVET EUROPEEN

(11) **EP 2 042 440 B1**
(45) Date de publication et mention de la délivrance du brevet: **09.11.2011**
(21) Numéro de dépôt: 08105451.2
(22) Date de dépôt: 26.09.2008
(51) Int. Cl.: B65D 21/08, B65D 5/00

(54) **Container avec ceintures emboîtables en carton ondulé**
Container mit in Wellpappe verpackbaren Gurten
Container with nestable corrugated-cardboard binders

(30) Priorité: 26.09.2007 FR 0706747
(43) Date de publication de la demande: 01.04.2009
(73) Titulaire: DS Smith Kaysersberg, 68320 Kunheim (FR)
(72) Inventeur: Krause, Dieter, 68920 Wintzenheim (FR); Million, Olivier, 68127 Sainte Croix en Plaine (FR)
(74) Mandataire: David, Daniel

(56) Documents cités:
- EP-A- 0 997 234
- EP-A- 1 264 774
- WO-A-02/098751
- FR-A- 2 219 884
- US-A- 2 534 010
- US-A- 6 003 706

## Description

La présente invention concerne le domaine des containers en carton ondulés ou autre matériau semi rigide.

Pour assurer le transport en vrac de pièces, volumineuses ou non, d'un atelier à l'autre par exemple dans l'industrie automobile, on utilise des caisses de grand volume ou des containers qui sont à la fois légers (mais parfois lourds, en bois), robustes, suffisamment solides pour contenir des pièces métalliques lourdes, réutilisables pour effectuer des rotations en grand nombre sans être détériorés ou salis, capables d'un transport à vide pour un retour aux unités de fourniture des pièces. En particulier pour cette dernière contrainte on souhaite que les containers puissent être retournés en occupant un volume aussi faible que possible. Il est donc souhaitable que le container puisse être mis à plat lorsqu'il n'est pas utilisé pour le stockage ou le transport de pièces.

La mise en palette est une condition importante des emballages de ce type en raison du poids des pièces que l'on manipule.

En outre, le transport de containers partiellement remplis est coûteux et improductif. Il existe un besoin pour des containers dont le volume peut être adapté à celui de la charge à transporter.

Enfin le matériau constituant ces containers doit lui-même être léger, résistant, réutilisable un nombre raisonnable de fois et peu onéreux. Le carton ondulé constitue un matériau approprié pour satisfaire à ces exigences. Les autres matériaux aux propriétés équivalentes comme les plaques, dites alvéolaires, en polypropylène ou autre matière plastique, telles que celles commercialisées par la demanderesse sous la dénomination Akylux ®, conviennent aussi.

On remplit l'ensemble des contraintes rapportées ci-dessus avec, conformément à l'invention, un container comportant les caractéristiques de la revendication 1.

On ajuste ainsi par empilage d'éléments de ceinture, le volume du container à celui de l'ensemble des pièces à transporter. Par ailleurs le montage est très simple à effectuer. Étant en carton ondulé la ceinture est légère, aisément manipulable. Le cas échéant elle est mise à plat élément par élément.

Par ailleurs les éléments sont formés de panneaux plats rapportés les uns aux autres le cas échéant ne nécessitant aucun moulage. L'art antérieur connu du déposant constitué par les documents de brevet suivants : FR 2219884, WO02/098751, EP 1264774 US6003706 ou EP 997234, porte sur des composants moulés ou travaillés qui sont onéreux à fabriquer.

Les portions de panneaux des dits éléments de ceinture sont liées entre elles et forment une ceinture afin de mieux résister aux charges lourdes contenues dans le container.

Les éléments de ceinture comprennent des panneaux externes liés entre eux de façon à former une ceinture externe et des panneaux internes solidaires des panneaux externes et liés entre eux de façon à former une ceinture interne décalée en hauteur par rapport à la ceinture externe formée par les panneaux externes.

Concernant le fond, divers modes de réalisation sont possibles :
Le fond est formé de rabats disposés perpendiculairement aux panneaux de la ceinture.
Le fond comprend une plaque avec des retours périphériques.
Le fond comprend le plateau d'une palette sur lequel il repose.

On décrit maintenant un mode de réalisation du container de l'invention en référence aux dessins annexés sur lesquels
La figure 1 représente un élément de ceinture conforme à l'invention mis à plat, et non assemblé, vu de face.
La figure 2 représente l'élément de ceinture de la figure 1 vu de côté.
La figure 3 montre l'élément de ceinture assemblé et vu en volume.
La figure 4 montre le montage d'une pluralité d'éléments de ceinture pour former une ceinture.
La figure 5 montre un container complet.

La figure 1 montre un élément de ceinture 1 conforme à l'invention. Il comprend une plaque 2 de forme rectangulaire et une plaque 4 identique à la plaque 2 et posée sur celle-ci. La largeur des deux plaques correspond au périmètre de l'élément de ceinture 1 une fois assemblé. La plaque comprend aussi un tenon latéral 2' pour permettre la tenue de l'élément assemblé.

Les deux plaques rectangulaires sont, selon ce mode de réalisation, identiques. Elles sont posées l'une sur l'autre en étant décalées dans le sens de la hauteur H d'une distance X. Les bords restent parallèles les uns aux autres.

Les deux plaques sont liées de préférence par collage.

Par rainurage on délimite quatre panneaux, 10, 11, 12, 13, dans le sens longitudinal L. Les panneaux 10 et 12 sont de même largeur et les panneaux 11 et 13 sont de même largeur également.

En pliant les panneaux le long des lignes de pliage que constituent les rainurages, on forme l'élément de ceinture parallélépipédique avec les panneaux opposés égaux deux à deux, ici. Dans cet exemple la ceinture est parallélépipédique mais d'autres formes à section polygonale sont bien sûr envisageables.

Les éléments de ceinture comprennent ainsi des décrochements 101 et 102 ; 111 et 112 ; 121 et 122 ; 131 et 132 ; le long des bords supérieur et inférieur respectivement. Ces décrochements constituent des surfaces d'emboîtement.

On voit précisément sur la figure 4, l'emboîtement d'un élément de ceinture supérieur sur un élément de ceinture inférieur. Les deux éléments forment ensemble une ceinture de hauteur correspondant à la somme des deux hauteurs d'éléments de ceinture. On comprend que selon les besoins en volume on superpose autant d'éléments que cela est nécessaire.

Pour constituer le fond 20 on prend par exemple comme cela est visible sur la figure 5, une coiffe que l'on renverse de façon que les retours périphériques forment une bordure latérale. Ainsi le fond comprend une plaque rectangulaire et une bordure périphérique de hauteur qui avantageusement est la même, que la hauteur des portions de panneaux en saillie de l'élément de ceinture inférieur. Lorsque les éléments de ceinture sont tous les mêmes et constitués chacun d'un élément de ceinture intérieur et d'un élément de ceinture extérieur décalés en hauteur de la distance X, la hauteur du bord est ainsi X.

Pour le montage du container, on dispose un fond 20 sur une palette. À l'intérieur de la bordure périphérique du fond, on dispose un élément de ceinture inférieur. Les portions de panneau en saillie de cet élément sont à l'intérieur de la bordure et en appui latéral contre celle-ci. Une fois cet élément en place on dispose l'élément de ceinture supérieur en engageant les portions de panneau en saillie de cet élément à l'intérieur et en appui latéral contre la bordure supérieure de l'élément inférieur.

On place de cette façon autant d'éléments de ceinture qu'il est nécessaire pour obtenir la hauteur de container souhaitée.

Pour fermer le container on peut disposer une coiffe 21 de même forme que le fond.

D'autres moyens pour réaliser le fond du container sont également possibles. Par exemple le fond peut comprendre des rabats articulés sur les panneaux de l'élément de ceinture inférieur à la manière d'une caisse américaine.

L'élément de ceinture inférieur peut aussi être placé directement sur le plateau d'une palette et solidarisé par tout moyen à la palette. L'ensemble formant une caisse palette.

Le carton utilisé pour les panneaux des éléments de ceinture sont avantageusement des plaques de type « double-double lourd » pour une application au transport de pièces détachées dans le domaine de l'industrie automobile. Les panneaux internes et externes sont dans cet exemple décalés en hauteur de 50 mm pour des éléments de ceinture de hauteur 200 ou 400 mm. La qualité du carton ondulé ainsi que les dimensions sont choisies en fonction de la destination de l'usage.

On observe par ailleurs que cette structure offre une excellente résistance au fluage et au gerbage en raison du contre-collage. Les éléments de ceinture interne sont collés aux éléments de ceinture externe.

Par leur forme unitaire en anneau les éléments de ceinture offrent aussi une excellente résistance à l'éclatement.

## Revendications

1. Container en carton comportant au moins un fond et une ceinture (1), la ceinture étant formée d'au moins deux éléments de ceinture (1) superposés et emboîtés, chaque élément de ceinture comprenant des panneaux liés entre eux en forme de ceinture, la ceinture comprenant un élément de ceinture inférieur (1) avec des panneaux (10, 11, 12, 13) liés entre eux pour former une ceinture, au moins un élément de ceinture supérieur (1) avec des panneaux (10, 11, 12, 13) de même largeur que les panneaux de l'élément de ceinture inférieur et liés entre eux pour former une ceinture, au moins une partie des panneaux de l'élément supérieur comprenant des portions de panneau se prolongeant au-delà d'un bord venant en bout au contact d'un bord de l'élément de ceinture inférieur, **caractérisé par le fait que** lesdits éléments de ceinture comprennent des panneaux externes liés entre eux de façon à former une ceinture externe (2) et des panneaux internes liés aux panneaux externes et liés entre eux de façon à former une ceinture interne (4) décalée en hauteur par rapport à la ceinture externe formée par les panneaux externes, de manière à former lesdites portions de panneau.

2. Container selon la revendication précédente dont le fond est formé de rabats disposés perpendiculairement aux panneaux de la ceinture.

3. Container selon l'une des revendications 1 et 2 dont le fond comprend une plaque avec des retours périphériques.

4. Container selon l'une des revendications 1 et 2 dont le fond comprend le plateau d'une palette sur lequel il repose.

## Claims

1. Cardboard container comprising at least a base and a belt (1), the belt being formed of at least two superimposed, stacked belt members (1), each belt member comprising interconnected panels in the form of a belt, the belt comprising a lower belt member (1) having panels (10, 11, 12, 13) interconnected to form a belt, at least one upper belt member (1) having panels (10, 11, 12, 13) which are of the same width as the panels of the lower belt member and are interlinked to form a belt, at least some of the panels of the upper member comprising panel portions extending beyond an edge coming into contact, at the end, with an edge of the lower belt member, **characterised in that** said belt members comprise external panels which are interconnected so as to form an external belt (2) and internal panels which are connected to the external panels and interconnected so as to form an internal belt (4) which is offset in height from the external belt formed by the external panels, so as to form said panel portions.

2. Container according to the preceding claim, the base of which is formed of flaps arranged perpendicular to the panels of the belt.

3. Container according to either claim 1 or claim 2, the base of which comprises a plate having peripheral turnbacks.

4. Container according to either claim 1 or claim 2, the base of which comprises the tray of a pallet on which it rests.

## Patentansprüche

1. Behälter aus Pappe, der mindestens einen Boden und einen Gürtel (1) aufweist, wobei der Gürtel von mindestens zwei übereinanderliegenden und verrasteten Gürtelelementen gebildet wird, wobei jedes Gürtelelement Platten umfasst, die miteinander in Gürtelform verbunden sind, wobei der Gürtel ein unteres Gürtelelement (1) mit Platten (10, 11, 12, 13) umfasst, die miteinander verbunden sind, um einen Gürtel zu bilden, mindestens ein oberes Gürtelelement (1) mit Platten (10, 11, 12, 13) derselben Breite wie die Platten des unteren Gürtelelements und miteinander verbunden, um einen Gürtel zu bilden, wobei mindestens ein Teil der Platten des oberen Elements Plattenabschnitte umfasst, die sich über einen Rand verlängern, wobei sie am Ende mit einem Rand des unteren Gürtelelements in Berührung kommen, **dadurch gekennzeichnet, dass** die Gürtelelemente äußere Platten umfassen, die derart miteinander verbunden sind, dass ein äußerer Gürtel (2) entsteht, und innere Platten, die mit den äußeren Platten verbunden sind und derart miteinander verbunden sind, dass ein innerer Gürtel (4) entsteht, der in der Höhe im Verhältnis zum äußeren Gürtel, der von den äußeren Platten gebildet wird, versetzt ist, so dass die Plattenabschnitte gebildet werden.

2. Behälter nach vorangehendem Anspruch, dessen Boden von Klappen gebildet wird, die rechtwinklig zu den Platten des Gürtels angeordnet sind.

3. Behälter nach einem der Ansprüche 1 und 2, wobei der Boden eine Platte mit peripheren Rücksprüngen umfasst.

4. Behälter nach einem der Ansprüche 1 und 2, wobei der Boden die Auflage einer Palette umfasst, auf der er aufliegt.
